# EUROPÄISCHE PATENTSCHRIFT

(11) **EP 1 286 318 B1**
(45) Veröffentlichungstag und Bekanntmachung des Hinweises auf die Patenterteilung: **02.08.2006**
(21) Anmeldenummer: 02018433.9
(22) Anmeldetag: 16.08.2002
(51) Int. Cl.: G07F 7/06

(54) **Münzpfandschloss**
Coin deposit lock
Serrure actionnée par des pièces de monnaie

(30) Priorität: 21.08.2001 DE 10140890
(43) Veröffentlichungstag der Anmeldung: 26.02.2003
(73) Patentinhaber: Fuchs, Peter, D-76133 Karlsruhe (DE)
(72) Erfinder: Fuchs, Peter, D-76133 Karlsruhe (DE)
(74) Vertreter: Frank, Gerhard

(56) Entgegenhaltungen:
- EP-A- 0 572 879
- EP-A- 0 930 587
- WO-A-95/30974
- WO-A-96/34369

## Beschreibung

### Technisches Gebiet

Die Erfindung betrifft ein Münzpfandschloss, insbesondere zur Verwendung bei Einkaufswagen.

Zur Sicherung und ordnungsgemäßen Verwahrung von Einkaufswagen beispielsweise auf dem Parkplatz vor einem Supermarkt ist es in den letzten Jahren zunehmend üblich geworden, die Einkaufswagen mit Münzpfandschlössern auszurüsten. Die Funktion derartiger Münzpfandschlösser besteht darin, dass die Entnahme eines leeren Einkaufswagens bei Einkaufsbeginn beispielsweise aus einer Reihe von abgestellten Einkaufswagen, nur dann möglich ist, wenn durch Einschub einer Münze in das Münzpfandschloss die Arretierung eines Schlüssels im Münzpfandschloss gelöst wird, der in der Regel über eine Kette mit dem nächsten Einkaufswagen fest verbunden ist. Während des Einkaufes befindet sich die eingelegte Münze folglich als Pfand innerhalb des Münzpfandschlosses und kann von außen nicht entnommen werden.

Wenn nach getätigtem Einkauf der wiederum leere Einkaufswagen an die hierfür vorgesehene Einkaufswagenreihe gebracht wird und dort in diese Reihe eingeschoben wird, kann in Umkehrung der beschriebenen Reihenfolge der mit dem nächsten Einkaufswagen fest verbundene Schlüssel wieder in das Münzpfandschloss eingegeben werden und die eingelegte Pfandmünze wird wieder zur Entnahme freigegeben.

Wenn alle Einkaufswagen im Bereich beispielsweise eines Supermarktes mit derartigen gleichartigen Münzpfandschlössem ausgerüstet sind, wird dadurch in der Regel erreicht oder zumindest gefördert, dass Diebstähle von Einkaufswagen unterbleiben oder minimiert werden und dass nach erfolgtem Einkauf die Käufer die leeren Einkaufswagen wieder an die hierfür vorgesehenen Stellen zurückbringen, um die Pfandmünze wieder zu erhalten.

Derartige Münzpfandsysteme reduzieren folglich beim Betreiber des jeweiligen Supermarktes die Aufwendungen für Neubeschaffung von Einkaufswagen und Personalaufwendungen zum Zusammensuchen der ansonsten in der Regel weit über den Kundenparkplatz verstreuten Einkaufswagen.

### Stand der Technik

Die Konstruktion solcher Münzpfandschlösser stellt relativ hohe Anforderungen an die Robustheit und mechanische Stabilität der konstruktiven Auslegung, da die Münzpfandsysteme allen Wettereinflüssen ausgesetzt sind, mit schonendem Gebrauch durch die Kunden nicht gerechnet werden kann, Reparatur- und Ersatzaufwendungen soweit wie möglich reduziert werden müssen, um keine zusätzlichen Kosten entstehen zu lassen.

Eine Vielzahl bekannter Systeme (z.B. DE 199 32 287 A1, EP 0 286 460) gemäß dem Oberbegriff des Patentanspruchs 1 weist zur Durchführung der oben beschriebenen Vorgänge Funktionsteile mit Konturen auf, die bei Einschub einer Münze in eine Münzkammer den in einer Schlüsselkammer gehaltenen Schlüssel, der die Verbindung mit dem nächsten Einkaufswagen herstellt, freigeben und umgekehrt.

Die in den bekannten Systemen verwendeten Funktionsteile führen hierzu in einer Ebene des Münzpfandschlosses Verschiebungen und/oder Drehungen durch, um den wechselweisen Eingriff der Funktionsteile in die Bewegungsbahn von Münze und Schlüssel zu ermöglichen.

Insbesondere Drehbewegungen erfordern eine relativ hohe Fertigungspräzision zur Gewährleistung einer einwandfreien Funktion des Münzpfandschlosses. Die erforderlichen Bauteile sind oft platzraubend.

Die DE 28 20 112 C2 zeigt eine Kopplungsmechanik mit einem Riegel, der mittels einer Steuerkontur eine kombinierte Schiebe- und Hubbewegung ausführt, sofern eine eingeschobene Pfandmünze einen Sperrabschnitt überbrückt und das Anheben des Riegels und damit die Freigabe des Einkaufswagens ermöglicht. Zur Entnahme der Münze sind weitere Steuerteile erforderlich (Befestigungsteil, Haltestift, Mitnehmer, ect.), die auf das Einschieben in den nächsten Einkaufswagen ansprechen. Eine Übertragung dieser speziellen Lösung auf Münzpfandschlösser mit in einer Ebene alternativ einführbaren Münze oder Schlüssel ist nicht möglich.

Die gattungsgemäße EP 0 572 879 A2 zeigt ein Kopplungsschloss für Einkaufswagen, das ein senkrecht zur Bewegung eines Steuerriegels verschiebbares Funktionsteil beinhaltet, mit dem das Kopplungsglied (Schlüssel) gesperrt werden kann. Zur Sperrung der Münze dienen separate Einrichtungen, wie z.B. seitliche Vorsprünge an einem Sicherungsteil, die die Münze nach deren Einführung in die zugehörige Öffnung des Gehäuses hintergreifen. Die Gesamtstruktur dieses Kopplungsschlosses besteht aus vielen Bauteilen und ist daher aufwändig in Montage und Funktion.

### Darstellung der Erfindung

Es ist Aufgabe der Erfindung, das gattungsgemäße Münzpfandschloss so weiterzubilden, dass mit einfacheren baulichen Maßnahmen eine Steuerung der Sperr- und Freigabepositionen sowohl von Münze als auch von Schlüssel ausschließlich durch Linearbewegungen des einzigen Funktionsteils erreicht wird.

Diese Aufgabe wird durch die Merkmale des kennzeichnenden Teils des Patentanspruchs 1 gelöst.

Der Grundgedanke der Erfindung besteht somit in der Anordnung von nur einem einzigen Funktionsteil zur Sperrung von Münze und Schlüssel. Dadurch wird Freiraum für einen großen lichten Querschnitt innerhalb der Schlüsselkammer und damit für einen Schlüssel mit entsprechendem Querschnitt geschaffen, wie er bei einem Kunststoffschlüssel aus Stabilitätsgründen erforderlich ist. Der große Querschnitt in Verbindung mit entsprechend großflächigen Innenkonturen des Gehäuses zur Verrastung schafft wiederum die Voraussetzungen für extreme Zugkräfte ohne Beschädigung des Münzpfandschlosses.

Weitere vorteilhafte Ausgestaltungen und Vorteile gehen aus der nachfolgenden Beschreibung und den Unteransprüchen hervor.

### Kurze Beschreibung der Zeichnungen

Zwei Ausführungsbeispiele des erfindungsgemäßen Münzpfandschlosses werden nun anhand von Zeichnungen näher erläutert, es zeigen:
- Figur 1:: Eine Aufsicht auf das erste Ausführungsbeispiel erfindungsgemäße Münzpfandschloss ohne Gehäuseoberteil, mit dem Schlüssel im Münzpfandschloss
- Figur 2:: das Funktionsteil in Aufsicht und Schnitt,
- Figur 3:: den Steuerriegel in Aufsicht und Schnitt,
- Figur 4:: Steuerriegel und eingesetztes Funktionsteil in Aufsicht und Schnitt,
- Figur 5:: eine Explosionsdarstellung im Schnitt der Einheit von Steuerriegel, Funktionsteil, Gehäuseoberteil und Gehäuseunterteil,
- Figur 6:: einen ersten Schnitt der zusammengesetzten Komponenten der Figur 5 mit der Münze im Münzpfandschloss,
- Figur 7:: die Funktionseinheit gemäß Figur 6 im Schnitt mit dem Schlüssel im Münzpfandschloss,
- Figur 8:: eine erste Aufsicht auf das Münzpfandschloss zur Darstellung der Manipulationssicherung,
- Figur 9:: eine zweite Aufsicht gemäß Figur 9 in einer anderen Position des Funktionsteils,
- Figur 10:: das Funktionsteil eines zweiten Ausführungsbeispiels in Aufsicht und Schnitt, und
- Figur 11:: den Steuerriegel des zweiten Ausführungsbeispiels in Aufsicht und Schnitt.

### Beschreibung der bevorzugten Ausführungsbeispiele

Figur 1 zeigt eine Aufsicht auf das geöffnete Gehäuse, d.h., auf ein Gehäuseunterteil 30, in das die nur aus zwei Komponenten bestehenden beweglichen Teile eingelegt sind, bestehend aus einem Funktionsteil 10 (schraffiert dargestellt) und einem Steuerriegel 20 (mit dick gezogenen Konturen dargestellt).

Die Komponenten Steuerriegel 10 und Funktionsteil 20 sind in den Figuren 2 bis 4 ohne das Gehäuseunterteil 30, jeweils in Aufsicht und Schnitt dargestellt.

Das Funktionsteil 20 besteht beim dargestellten ersten Ausführungsbeispiel (Figur 1-9) aus einem einzigen Formteil, beispielsweise als Spritzgussteil oder insbesondere als Metall-Stanzteil, dessen münzseitiger Abschnitt 21 über die Münzkammer M ragt und sich an ihrem zum Münzschlitz zeigenden Ende gabelähnlich verbreitert; an den Gabelenden sind zwei erste Sperrelemente 21A,21B in Form von Ansätzen oder Nocken in Richtung zum Gehäuseunterteil 30 zeigend angeformt, die in der Münzsperrposition die münzschlitzseitige Kontur der Münze 50 hintergreifen und blockieren (Figur 6).

Gegenüber vom münzseitigen Abschnitt 21 erstreckt sich ein schlüsselseitiger Abschnitt 22 in die Schlüsselkammer S, der an seinem Ende ein zweites Sperrelement 22A in Form eines Zapfens aufweist, der nach oben zum Gehäuseoberteil 40 (Figur 5) zeigt und der in eine entsprechende Ausnehmung 61 des Schlüssels 60 in der Schlüsselsperrposition eingreift (Figur 7). Besonders von Bedeutung ist hierbei die stufenförmige Querschnittsstruktur des Funktionsteils 20 derart, dass eine gemeinsame horizontale Ebene E-E (Figur 2) münzseitig die Unterseite des münzseitigen Abschnittes 21 bildet, schlüsselseitig die Oberseite des schlüsselseitigen Abschnittes 22. Dies erleichtert das im Ausführungsbeispiel dargestellte erfindungsgemäße Prinzip der "Münzsperrung von oben" bzw. "Schlüsselsperrung von unten", das natürlich auch umgekehrt Anwendung finden kann.

Schlüsselseitiger und münzseitiger Abschnitt 21,22 weisen in der Längsachse X-X des Funktionsteils 20 einen kreisförmigen Ausschnitt 24A,24B auf, in den jeweils ein Zapfen 41,31 am Gehäuseoberteil 40 bzw. Gehäuseunterteil 30 einführbar ist, wie dies insbesondere aus den beiden Pfeilen in Figur 5 deutlich wird. Die beiden Zapfen 31 und 41 bilden Führungskonturen für das Formteil 20, die sicherstellen, dass das Formteil 20 ausschließlich vertikal zwischen seinen zwei Endpositionen (Münzsperrposition und Schlüsselsperrposition) verschiebbar ist, wobei die obere Endposition des Formteils 20 derart definiert ist, dass die ersten Sperrelemente 21A,21B die Münze 50 freigeben und das zweite Sperrelement 22A den Schlüssel 60 blockiert (Figur 7), und in seiner unteren Endposition (Figur 6) die ersten Sperrelemente 21A, 21B die Münze 50 hintergreifen und das zweite Sperrelement 22A den Schlüssel 60 freigibt.

Zur Steuerung dieser Vertikalbewegung zwischen den beiden beschriebenen Endpositionen (Sperrposition für Münze und Sperrposition für Schlüssel) weist das Formteil 20 seitlich zwei flügelähnliche Ansätze 23A,23B auf, deren Mittelebene gegenüber der Ebene E-E um einen Winkel α geneigt ist. Diese flügelähnlichen Ansätze 23A,23B bilden eine erste Steuerkontur am Formteil 20, die den Vertikalhub zwischen den beiden Endpositionen, gesteuert vom Steuerriegel 10, bewirkt. Hierzu ist der Steuerriegel wie folgt aufgebaut (Figur 3):

Der vorzugsweise als Kunststoff-Spritzgussteil ausgebildete Steuerriegel 10 weist einen quer zu seiner Längsachse Y-Y verlaufenden Mittelabschnitt 10C auf, sowie zwei länglich gestreckte Schenkel 10A, 10B, so dass die aus Figur 3 entnehmbare H-förmige Struktur entsteht. In jedem der beiden Schenkel 10A, 10B ist als Steuerriegelseitige zweite Führungskonturen für den Vertikalhub des Formteils 20 ein um den Winkel α gegenüber der Horizontalen geneigter Schlitz oder eine Ausformung 13A,13B ausgebildet, in die die flügelähnlichen Ansätze 23A,23B als Funktionsteilseitige Steuerkonturen für den Vertikalhub eingreifen (Figuren 4 und 5), mit der zwangsläufigen Folge, dass eine Horizontalverschiebung des Steuerriegels 10 in seiner Längsachse Y-Y zwischen seinen beiden Endpositionen zum Vertikalhub des Funktionsteils 20 führt.

Hierbei befindet sich der Steuerriegel 10 in der Münzsperrposition des Funktionsteils 20 (Figur 6) in seiner schlüsselseitigen Endposition, in der Schlüsselsperrposition des Funktionsteils 20 (Figur 7) in seiner münzseitigen Endposition.

Hierzu werden die Komponenten Steuerriegel 10, Funktionsteil 20, Gehäuseunterteil 30 und Gehäuseoberteil 40 in der in Figur 5 dargestellten Weise zusammengesetzt, woraus sich die in Figuren 6 und 7 dargestellten Schnitte ergeben, Münzsperrposition in Figur 6 und Schlüsselsperrposition in Figur 7. Die Führungszapfen 31 und 41 greifen dabei durch die entsprechenden Ausnehmungen 24A,24B des Funktionsteils 20.

Auf seiner Unterseite weist der Steuerriegel 10 eine Ausnehmung 14 auf, in die eine in den Figuren 6 und 7 dargestellte Feder 70 eingelegt ist, die zwischen den beiden

Sperrpositionen der Figuren 6 und 7 über eine Nocke 32 des Gehäuseunterteils 30 geführt wird, so dass der jeweilige Endabschnitt der Bewegung des Steuerriegels 10 rastähnlich von der Feder 70 unterstützt wird, sobald diese den Scheitel des Nokkens 32 in der jeweiligen Richtung überwunden hat.

Eine Führungskontur 15 auf der Unterseite des Steuerriegels 10 greift in eine entsprechende Nut 35 des Gehäuseunterteils 30 ein und definiert die beiden seitlichen Endpositionen des Steuerriegels 10, wie dies durch die Richtungspfeile in Figur 6 und 7 angedeutet sein soll.

Die Handhabung des Münzpfandschlosses ist wie folgt:

Die Initiierung des Vertikalhubs des Funktionsteils 20 zwischen seinen beiden Endpositionen wird jeweils durch die Münze 50 und den Schlüssel 60 gesteuert; hierzu sind die Außenkonturen des Steuerriegels 10 an die Form der Münze 50 und die Formgebung des Steuerriegels 60 derart angepasst, dass bei Einschub des Schlüssels 60 in der in Figur 6 dargestellten Münzarretierposition eine Vorderseite der Flanke des Schlüssels 60 eine Außenkontur des Steuerriegels 10 nach Passieren einer bestimmten Einführungsposition beaufschlagt und den Steuerriegel 10 in Richtung zur Münzseite in dessen Längsachse Y-Y verschiebt. Diese Horizontalverschiebung hat unmittelbar den oben erläuterten Vertikalhub des Formteils 20 zur Folge, wodurch das zweite Sperrelement 22A des Formteils 20 in die Ausnehmung 61 des Schlüssels 60 eingreift und diesen blockiert, gleichzeitig aber auch die münzseitigen, ersten Sperrelemente 21A,21B außer Eingriff mit der münzschlitzseitigen Kontur der Münze 50 kommen, so dass auf dem letzten Abschnitt des linearen Verschiebungsweges des Steuerriegels 10 die Münze 50 teilweise ausgeworfen wird, und entnommen werden kann. Das Münzpfandschloss befindet sich dann in der in Figur 7 dargestellten Schlüsselsperrposition.

Umgekehrt führt die Einführung einer Münze 50 in den Münzschlitz dazu, dass die münzschlossseitige Randkontur der Münze 50 den Steuerriegel 10 an geeigneten Kontaktkonturen beaufschlagt und diesen in Richtung zum Schlüssel 60 verschiebt, was zur Folge hat, dass sich das Formteil 20 nach unten absenkt, die ersten Sperrelemente 21A,21B die münzschlitzseitige Kontur der Münze 50 hintergreifen und diese sperren, auf der Schlüsselkammerseite aber das zweite Sperrelement 22A die Öffnung 61 des Schlüssels 60 wieder freigibt und dieser entnommen werden kann. Das Münzpfandschloss befindet sich dann wieder in der in Figur 6 dargestellten Münzsperrposition.

Die Figuren 8 und 9 zeigen nochmals eine Aufsicht auf das Gehäuseunterteil mit den eingelegten Komponenten Steuerriegel 10 und Funktionsteil 20, in der zusätzliche Konturengestaltungen hervorgehoben sind, die insofern eine Manipulationssicherung des Münz- und Schlüsseleinschubes ermöglichen, als dass nur bei einer minimalen Abweichung bis um den Winkel β von 3°-5° diese schräge Beaufschlagung der münzseitigen und schlüsselseitigen Anschlagstrukturen des Steuerschiebers 10 bereits eine Blockierung des Münzpfandschlosses bewirkt. Nur eine exakt in Längsachse Y-Y erfolgende Schubbewegung von Münze 50 oder Schlüssel 60 ermöglichen es den Sicherungskonturen 16 und 17 am Steuerriegel 10 die Engstelle in bodenseitigen Gegenkonturen 36,37 zu passieren.

In Figur 8 ist die Blockierposition dargestellt, wenn der Schlüssel 60 nicht in der Achse Y-Y eingeführt wird, in Figur 9 die Blockierposition, wenn die Münze 50 nicht in der Achse Y-Y eingeführt wird, d.h., wenn Schlüssel oder Münze nicht die beiden ihnen zugewandten in der Figuren 8 und 9 verstärkt schraffierten Flanken des Steuerreigels 10 zur Betätigung der Linearverschiebung des Steuerriegels 10 gleichzeitig beaufschlagen. Erst eine lineare Ausrichtung des jeweiligen Einführungsteils, Münze oder Schlüssel, bewirkt durch ein Aufgleiten der Sicherungskontur 16 oder 17 auf dem jeweiligen schrägen Kantenabschnitt der Gegenkontur 36, 37 die Passage durch den verengten Querschnitt dieser Gegenkontur, und damit die Einleitung der oben beschriebenen Funktionen.

Damit ist die Anforderung, dass eine Manipulation des Münzpfandschlosses mit einer Hand und einem geeigneten Hilfsmittel ausgeschlossen sein muss, erfüllt.

Das erfindungsgemäße Münzpfandschloss ermöglicht auch eine einfache Münzkennung durch den lichten Abstand der beiden Sperrkonturen 21A, 21B des Funktionsteils 20 (legt den Minimaldurchmesser der Münze 50 fest) und die Breite des Münzschlitzes (legt den Maximaldurchmesser der Münze 50 fest).

Figuren 10 und 11 zeigen ein zweites Ausführungsbeispiel; Figur 10 zeigt hierbei eine Abwandlung der Figur 2 mit einem modifizierten Funktionsteil 20', entsprechend zeigt Figur 12 eine Abwandlung der Figur 3 mit einem entsprechend modifizierten Steuerriegel 10'.

Bei diesem Ausführungsbeispiel weist das Funktionsteil 20' als erste Steuerkonturen im zentralen Übergangsbereich zwei obere Gleitflächen 25A,25B und zwei untere Gleitflächen 26A,26B auf, wobei die oberen Gleitflächen 25A,25B im Zusammenwirken mit den zweiten Steuerkonturen des Steuerriegels 10' ein Absenken des Funktionsteils 20', die nach innen versetzten unteren Gleitflächen 26A,26B ein Anheben des Funktionsteils 20' bewirkten. Neigung und Formgebung der Gleitflächen können im Hinblick auf einen optimierten Bewegungsablauf gestaltet sein, insbesondere durch Wahl der Winkel α und/oder β, oder auch Vorgabe einer konkaven oder konvexen Krümmung ihrer Oberflächen.

Dementsprechend sind die zweiten Steuerkonturen des Steuerriegels 10' angeordnet und ausgebildet:

Obere Kontaktnasen 18A,18B gleiten mit ihrem schraffiert dargestellten Bereich auf den oberen Gleitflächen 25A,25B des Funktionsteils 20', untere Kontaktnasen 19A,19B gleiten auf den unteren Gleitflächen 26A,26B.

Der Funktionsablauf ist beim Einschieben von Münze und Schlüssel folglich nicht identisch, sondern kann durch die spezifische Aufteilung der ersten (25,26) und zweiten (18,19) Steuerkonturen auf die Funktionen "Heben" und "Senken" eine funktionelle "Hysterese" aufweisen, die eine verbesserte Anpassung an eventuell vorgegebene vorgegebene Münzgrößen und Schlüsselgeometrien ermöglicht. Ansonsten entspricht das zweite Ausführungsbeispiel dem oben in Aufbau und Funktion ausführlich erläuterten ersten Ausführungsbeispiel.

Beide Ausführungsbeispiele haben den Vorteil, dass sie mit nur zwei beweglichen Komponenten und vollständig ohne Definition und konstruktive Realisierungen von Schwenkachsen auskommen, um eine horizontale Verschiebung eines Steuerteils in Sperr- und Freigabepositionen eines einzigen Funktionsteils umzusetzen.

## Patentansprüche

1. Münzpfandschloss mit einem durch Schlüssel oder Münze zwischen zwei Endpositionen in einem eine Münzkammer und eine Schlüsselkammer bildenden Gehäuse linear in seiner Längsachse (Y-Y) im Gehäuse (30,40) verschiebbaren Steuerriegel (10), sowie einem Funktionsteil (20), das mit dem Steuerriegel (10) zusammenwirkt und die Sperrung von Münze oder Schlüssel bewirkt, wobei das Funktionsteil (20), gesteuert vom Steuerriegel (10), eine zumindest im wesentlichen senkrecht zur Bewegung des Steuerriegels (10) verlaufende Bewegung ausführt,
**dadurch gekennzeichnet, dass** das Funktionsteil (20) zur Sperrung von Münze (50) und Schlüssel, (60) vorgesehen ist, und hierzu derart geformt und angeordnet ist, dass sein münzseitiger Abschnitt (21) oberhalb/unterhalb der Münze (50) und sein schlüsselseitiger Abschnitt (22) unterhalb/oberhalb des Schlüssels (60) liegt, und dass das Funktionsteil (20) eine erste Steuerkontur (23A,23B) aufweist, die auf oder in einer zweiten Steuerkontur (13A,13B) des Steuerriegels (10) derart geführt ist, dass die Linearverschiebung des Steuerriegels (10) in eine Vertikalverschiebung des Funktionsteils (20) umgesetzt wird, durch die in den beiden Endpositionen des Steuerriegels (10) das Funktionsteil (20) entweder mittels seines münzseitigen Abschnitts (21) die Münze (50) oder mittels seines schlüsselseitigen Abschnitts (22) den Schlüssel (60) sperrt.

2. Münzpfandschloss nach Anspruch 1, **dadurch gekennzeichnet, dass** auf der Unterseite/Oberseite des münzseitigen Abschnitts (21) mindestens ein erstes Sperrelement (21 A, 21 B), vorgesehen ist, das die Münze (50) in der Sperrposition hinter dem Münzschlitz hintergreift.

3. Münzpfandschloss nach Anspruch 1, **dadurch gekennzeichnet, dass** auf der Oberseite/Unterseite des schlüsselseitigen Abschnitts (22) mindestens ein zweites Sperrelement (22A) vorgesehen ist, das in den Schlüssel (50) in der Sperrposition eingreift.

4. Münzpfandschloss nach Anspruch 1, **dadurch gekennzeichnet, dass** die erste Steuerkontur des Funktionsteils (20) durch flügelähnliche seitliche Ansätze (23A, 23B) gebildet ist, deren Ebene einen Winkel (α) mit, der Unter/Oberseite der Abschnitte (21,22) des Funktionsteils (20) bildet.

5. Münzpfandschloss nach Anspruch 1 und 4, **dadurch gekennzeichnet, dass** die zweiten Steuerkonturen des Steuerriegels (10) zwei seitlich eingeformte Schlitze (13A, 13B) sind, deren Achse mit der Ebene (E'-E') ebenfalls den Winkel (α) bildet, und in die/denen die flügelähnlichen Ansätze (23A, 23B) eingreifen und geführt sind.

6. Münzpfandschloss nach Anspruch 1, **dadurch gekennzeichnet, dass** die erste Steuerkontur des Funktionsteils (20') durch zwei obere Gleitflächen (25A,25B) und zwei untere Gleitflächen (26A,26B) gebildet sind, die symmetrisch zur Längsachse des Funktionsteils (20') angeordnet sind, und deren Oberflächen einen Winkel (α',β') mit der Unter/Oberseite der Abschnitte (21',22') des Funktionsteils (20') bilden.

7. Münzpfandschloss nach Anspruch 6, **dadurch gekennzeichnet, dass** die Oberflächen der Gleitflächen (25A,25B; 26A,26B) konvex oder konkav gekrümmt sind.

8. Münzpfandschloss nach Anspruch 1 und 6, **dadurch gekennzeichnet, dass** die zweiten Steuerkonturen des Steuerriegels (10') durch zwei obere Kontaktnasen (18A,18B) und zwei untere Kontaktnasen (19A,19B) gebildet sind, die derart symmetrisch zur Längsachse des Steuerriegels (10') angeordnet sind, dass entweder die oberen Kontaktnasen (18A,18B) die oberen Gleitflächen (25A,25B), oder die unteren Kontaktnasen (19A,19B) die unteren Gleitflächen (26A,26B) beaufschlagen und abhängig von der Bewegungsrichtung des Steuerriegels (10') das Heben oder das Senken des Funktionsteils (20') bewirken.

9. Münzpfandschloss nach Anspruch 1, **dadurch gekennzeichnet, dass** das Funktionsteil (20) zwei Ausnehmungen (24A,24B) aufweist, mittels denen es in Zapfen (31, 41) des Gehäuseunterteils (30) und des Gehäuseoberteils (40) vertikal geführt ist.

10. Münzpfandschloss nach Anspruch 1, **dadurch gekennzeichnet, dass** der Steuerriegel (10) eine Aufnahme (14) für eine Feder (70) aufweist, die zwischen den Endpositionen des Steuerriegels (10) über einen Nocken (32) im Gehäuseunterteil (30) derart geführt ist, dass eine Auswurfbewegung von Münze (50) und Schlüssel (60) am Ende des Bewegungswegs des Steuerriegels (10) erzeugt wird.

11. Münzpfandschloss nach Anspruch 1, **dadurch gekennzeichnet, dass** der Steuerriegel (10) eine Führungskontur (15) aufweist, die in einer Nut (35) des Gehäuseunterteils (30) geführt ist, die die Endpositionen des Steuerriegels (10) definiert.

12. Münzpfandschloss nach Anspruch 1, **dadurch gekennzeichnet, dass** der Steuerriegel (10) Sicherungskonturen (16, 17) aufweist, die in Gegenkonturen (36, 37) des Gehäuseunterteiles (30) derart geführt sind, dass eine Aktivierung des Münzpfandschlosses durch Münze (50) oder Schlüssel (60) nur bei Einschub in der Längsachse (Y-Y) des Steuerriegels (10) erfolgen kann, bzw. eine vorherige Zwangszentrierung von Münze (50) oder Schlüssel (60) bewirkt wird.

## Claims

1. Coin deposit lock, having a control bolt (10) which is linearly displaceable, by key or coin between two end positions in a housing forming a coin chamber and a key chamber, in its longitudinal axis (Y-Y) in the housing (30, 40), as well as having a functional part (20), which cooperates with the control bolt (10) and effects the locking of coin or key, the functional part (20), controlled by the control bolt (10), accomplishing a movement which occurs at least substantially vertically relative to the movement of the control bolt (10), **characterised in that** the functional part (20) is provided for locking the coin (50) and key (60) and, for this purpose, is shaped and disposed in such a manner that its portion (21) on the coin side lies above/below the coin (50), and its portion (22) on the key side lies below/above the key (60), and **in that** the functional part (20) has a first control contour (23A, 23B), which is guided on or in a second control contour (13A, 13B) of the control bolt (10) in such a manner that the linear displacement of the control bolt (10) is converted into a vertical displacement of the functional part (20), through which vertical displacement, in the two end positions of the control bolt (10), the functional part (20) either locks the coin (50) by means of its portion (21) on the coin side or locks the key (60) by means of its portion (22) on the key side.

2. Coin deposit lock according to claim 1, **characterised in that**, on the lower side/upper side of the portion (21) on the coin side (21), at least one first locking member (21A, 21B) is provided, which engages behind the coin (50) in the locking position behind the coin slot.

3. Coin deposit lock according to claim 1, **characterised in that**, on the upper side/lower side of the portion (22) on the key side, at least one second locking member (22A) is provided, which engages in the key (50) in the locking position.

4. Coin deposit lock according to claim 1, **characterised in that** the first control contour of the functional part (20) is formed by vane-like, lateral extensions (23A, 23B), the plane of which forms an angle (α) with the lower/upper side of the portions (21, 22) of the functional part (20).

5. Coin deposit lock according to claims 1 and 4, **characterised in that** the second control contours of the control bolt (10) are two laterally incorporated slots (13A, 13B), the axis of which also forms the angle (α) with the plane (E'-E'), and in which slots the vane-like extensions (23A, 23B) engage and are guided.

6. Coin deposit lock according to claim 1, **characterised in that** the first control contour of the functional part (20') is formed by two upper slide faces (25A, 25B) and two lower slide faces (26A, 26B), which are disposed symmetrically relative to the longitudinal axis of the functional part (20'), and the surfaces of which form an angle (α', β') with the lower/upper side of the portions (21', 22') of the functional part (20').

7. Coin deposit lock according to claim 6, **characterised in that** the surfaces of the slide faces (25A, 25B; 26A, 26B) are curved convexly or concavely.

8. Coin deposit box according to claims 1 and 6, **characterised in that** the second control contours of the control bolt (10') are formed by two upper contact projections (18A, 18B) and two lower contact projections (19A, 19B), which are disposed symmetrically relative to the longitudinal axis of the control bolt (10') in such a manner that either the upper contact projections (18A, 18B) act upon the upper slide faces (25A, 25B), or the lower contact projections (19A, 19B) act upon the lower slide faces (26A, 26B) and, dependent on the direction of movement of the control bolt (10'), cause the raising or the lowering of the functional part (20').

9. Coin deposit lock according to claim 1, **characterised in that** the functional part (20) has two recesses (24A, 24B), by means of which it is vertically guided in journals (31, 41) of the lower housing part (30) and of the upper housing part (40).

10. Coin deposit lock according to claim 1, **characterised in that** the control bolt (10) has a receiver (14) for a spring (70), which is guided between the end positions of the control bolt (10) via a cam (32) in the lower housing part (30) in such a manner that an ejection movement of coin (50) and key (60) is produced at the end of the displacement path of the control bolt (10).

11. Coin deposit lock according to claim 1, **characterised in that** the control bolt (10) has a guide contour (15), which is guided in a groove (35) of the lower housing part (30) and defines the end positions of the control bolt (10).

12. Coin deposit lock according to claim 1, **characterised in that** the control bolt (10) has safety contours (16, 17), which are guided in counter-contours (36, 37) of the lower housing part (30) in such a manner that an activation of the coin deposit lock by coin (50) or key (60) can only result by insertion in the longitudinal axis (Y-Y) of the control bolt (10) or respectively a previous compulsory centering of coin (50) or key (60) is effected.

## Revendications

1. Serrure de consigne à pièces de monnaie comportant un pêne de commande (10) déplaçable par clé ou pièces de monnaie entre deux positions d'extrémité dans un boîtier formant un logement pour pièces et un logement pour clé linéairement sur son axe longitudinal (Y-Y) dans le boîtier (30, 40), ainsi qu'une pièce fonctionnelle (20) qui coopère avec le pêne de commande (10) et provoque le blocage de la pièce de monnaie ou de la clé, la pièce fonctionnelle (20) commandée par le pêne de commande (10) exécutant un mouvement s'étendant au moins essentiellement perpendiculairement par rapport au mouvement du pêne de commande (10),
**caractérisée en ce que** la pièce fonctionnelle (20) est prévue pour bloquer la pièce de monnaie (50) et la clé (60), et est formée et disposée à cet effet de telle façon que sa section du côté monnaie (21) se situe au-dessus/au-dessous de la pièce de monnaie (50) et sa section du côté clé (22) au-dessous/au-dessus de la clé (60), et que la pièce fonctionnelle (20) présente un premier contour de commande (23A, 23B) qui est guidé dans un deuxième contour de commande (13A, 13B) du pêne de commande (10) de telle façon que le déplacement linéaire du pêne de commande (10) est transformé en un déplacement vertical de la pièce fonctionnelle (20), par lequel dans les deux positions d'extrémité du pêne de commande (10) la pièce fonctionnelle (20) bloque soit la pièce de monnaie (50) au moyen de sa section du côté monnaie (21) soit la clé (60) au moyen de sa section du côté clé (22).

2. Serrure de consigne à pièces de monnaie selon la revendication 1, **caractérisée en ce qu'**au moins un premier élément de blocage (21A, 21B) est prévu sur le côté inférieur / côté supérieur de la section du côté monnaie (21), qui saisit par l'arrière la pièce de monnaie (50) dans la position de blocage derrière la fente d'insertion.

3. Serrure de consigne à pièces de monnaie selon la revendication 1, **caractérisée en ce qu'**au moins un deuxième élément de blocage (22A) est prévu sur le côté inférieur / côté supérieur de la section du côté clé (22), qui vient en prise dans la clé (50) dans la position de blocage.

4. Serrure de consigne à pièce de monnaie selon la revendication 1, **caractérisée en ce que** le premier contour de commande de la pièce fonctionnelle (20) est formé par des épaulements (23A, 23B) latéraux du genre ailes, dont le plan forme un angle (α) avec le côté inférieur / côté supérieur des sections (21, 22) de la pièce fonctionnelle (20).

5. Serrure de consigne à pièces de monnaie selon la revendication 1 et 4, **caractérisée en ce que** les deuxièmes contours de commande du pêne de commande (10) sont deux fentes formées latéralement (13A, 13B), dont l'axe forme également l'angle (α) avec le plan (E'-E'), et dans lesquelles les épaulements (23A, 23B) du genre ailes viennent en prise et sont guidés.

6. Serrure de consigne à pièces de monnaie selon la revendication 1, **caractérisée en ce que** le premier contour de commande de la pièce fonctionnelle (20') est formé par deux surfaces de glissement supérieures (25A, 25B) et deux surfaces de glissement inférieures (26A, 26B) qui sont disposées symétriquement par rapport à l'axe longitudinal de la pièce fonctionnelle (20') et dont les surfaces forment un angle (α', β') avec le côté inférieur/supérieur des sections (21', 22') de la pièce fonctionnelle (20').

7. Serrure de consigne à pièces de monnaie selon la revendication 6, **caractérisée en ce que** les surfaces des surfaces de glissement (25A, 25B ; 26A, 26B) sont courbées de manière convexe ou concave.

8. Serrure de consigne à pièces de monnaie selon la revendication 1 et 6, **caractérisée en ce que** les deuxièmes contours de commande du pêne de commande (10') sont formés par deux tenons de contact supérieurs (18A, 18B) et deux tenons de contact inférieurs (19A, 19B) qui sont disposés symétriquement par rapport à l'axe longitudinal du pêne de commande (10') de telle façon que soit les tenons de contact supérieurs (18A, 18B) agissent sur les surfaces de glissement supérieures (25A, 25B) soit les tenons de contact inférieurs (19A, 19B) sollicitent sur les surfaces de glissement inférieures (26A, 26B), et entraînent la levée ou l'abaissement de la pièce fonctionnelle (20') en fonction de la direction de mouvement du pêne de commande (10').

9. Serrure de consigne à pièces de monnaie selon la revendication 1, **caractérisée en ce que** la pièce fonctionnelle (20) présente deux évidements (24A, 24B) au moyen desquels elle est guidée verticalement dans des tétons (31, 41) de la partie inférieure du boîtier (30) et de la partie supérieure du boîtier (40).

10. Serrure de consigne à pièces de monnaie selon la revendication 1, **caractérisée en ce que** le pêne de commande (10) comporte un logement (14) pour un ressort (70), qui est guidé entre les positions d'extrémité du pêne de blocage (10) par l'intermédiaire d'une came (32) dans la partie inférieure de boîtier (30) de telle façon qu'un mouvement d'éjection de la pièce de monnaie (50) et de la clé (60) est produit à la fin du chemin de mouvement du pêne de commande (10).

11. Serrure de consigne à pièces de monnaie selon la revendication 1, **caractérisée en ce que** le pêne de commande (10) comporte un contour de guidage (15) qui est guidé dans une rainure (35) de la partie de boîtier inférieure (30), qui définit les positions d'extrémité du pêne de commande (10).

12. Serrure de consigne à pièces de monnaie selon la revendication 1, **caractérisée en ce que** le pêne de commande (10) comporte des contours de sûreté (16, 17) qui sont guidés dans des contre-contours (36, 37) de la partie de boîtier inférieure (30), de telle façon qu'une activation de la serrure de consigne à pièces de monnaie par des pièces de monnaie (50) ou une clé (60) ne peut se produire que lors de l'insertion suivant l'axe longitudinal (Y-Y) du pêne de commande (10) ou qu'un centrage forcé préalable de la pièce de monnaie (50) ou de la clé (60) est provoqué.
